# EUROPÄISCHE PATENTSCHRIFT

(11) **EP 0 379 952 B1**
(45) Veröffentlichungstag und Bekanntmachung des Hinweises auf die Patenterteilung: **01.12.1993**
(21) Anmeldenummer: 90100885.4
(22) Anmeldetag: 17.01.1990
(51) Int. Cl.: F41A 5/26

(54) **Gasdüse für Gasbohrungen**
Gas nozzle for gas pipes
Embouchure pour conduits à gaz

(30) Priorität: 25.01.1989 DE 3902014
(43) Veröffentlichungstag der Anmeldung: 01.08.1990
(73) Patentinhaber: Mauser-Werke Oberndorf GmbH, D-78727 Oberndorf (DE)
(72) Erfinder: Mäder, Helmut, D-7230 Schramberg (DE)
(74) Vertreter: Hofmann, Gerhard, Dipl.-Ing. Patentassessor

(56) Entgegenhaltungen:
- DE-A- 2 249 545
- US-A- 1 808 052
- US-A- 2 775 920

## Beschreibung

Die Erfindung betrifft eine Gasdüse für Gasbohrungen in Werkstücken, insbesondere für den Einsatz in Gasentnahmebohrungen von Waffenrohren, mit einer Einrichtung zur Montage und Demontage in/aus solchen Gasbohrungen.

In der Praxis ist es allgemein bekannt, daß die in Gasentnahmebohrungen von Waffenrohren eingesetzten Gasdüsen in entsprechende Ausnehmungen des Werkstückes mit einem Pressitz oder Schiebesitz eingesetzt werden. Dabei hat es sich als nachteilig herausgestellt, daß sich vor allem bei der Anwendung in Waffenrohren auf der Unterseite der Düse Schmutz und auch Pulverschleim absetzen konnte. Diese Verunreinigungen verursachen ein langsames Hochdrücken der Gasdüse und teilweise ein Verkanten derselben, wodurch der Gasdurchgang verschlechtert bis unmöglich gemacht wurde. Außerdem bereitete es eine besondere Mühe und regelmäßig Spezialwerkzeuge, um solche eingepreßten Gasdüsen nach längerem Gebrauch aus der Ausnehmung des Werkstückes herauszubringen.

Die US-A-2,775,920 offenbart eine automatische Bordkanone für Luftfahrzeuge mit einem Waffenrohr und einem am Waffenrohr befestigten Verschlußring. Dieser Verschlußring weist parallel zum Waffenrohr verlaufende Gaskanäle auf, die über radiale Bohrungen mit dem Waffenrohr in Verbindung stehen. Verschlußseitig sind in die axialen Gaskanäle Düsen für die Drucksteuerung eingeschraubt.

Ausgehend von dem vorgenannten Stand der Technik ist es Aufgabe der Erfindung, eine Gasdüse der eingangs genannten Art zu schaffen, bei welcher auch im längeren Betrieb ein Verkanten oder Hochdrücken der Gasdüse verhindert und die Möglichkeit des einfachen Einsatzes und der einfachen Herausnahme der Gasdüse aus der Ausnehmung des Werkstückes gewährleistet ist.

Erfindungsgemäß wird diese Aufgabe dadurch gelöst, daß die Gasdüse einen vorstehenden Zapfen mit einem Außengewinde aufweist, auf das ein Demontagewerkzeug in Form einer Hohlmutter mit Innengewinde aufschraubbar ist, und daß ein Montagewerkzeug mit einer Innenbohrung und einem Außengewinde vorgesehen ist, welches mit einem Innengewinde der Düsenbohrung im Eingriff steht und axial gegen die Schulter der Gasdüse um den Zapfen wirkt.

Dabei kann die Hohlmutter in ihrer nach außen gewandten Stirnfläche eine Werkzeugeingriffseinrichtung für die Drehmitnahme aufweisen. Die untere Pass-Form der Gasdüse kann einstückig mit der Gasdüse gebildet sein und eine von der symmetrischen Form abweichende Gestaltung besitzen. Schließlich kann eine wahlweise geradlinie, gebogene oder abgewinkelte Düsenbohrung vorgesehen sein.

Eine Gasdüse mit den erfindungsgemäßen Merkmalen erleichtert sowohl ihre Montage als auch ihre Demontage in eine Gasbohrung eines Waffenrohres. Dabei wird ein fester Sitz bei allen auftretenden Betriebsbedingungen in einer Düsenbohrung erzielt. Da die Gasdüse durch eine Gewindeverschraubung mit dem Montagewerkzeug in die Ausnehmung eingepaßt ist, wird ein Verkanten der Gasdüse oder ein Hochdrücken grundsätzlich vermieden. Aufgrund der Passformen an der unteren Stirnseite der Gasdüse paßt diese Gasdüse immer nur in eine nur für sie vorgesehene Ausnehmung, wobei zugleich ein richtiger Sitz in Bezug auf die Düsenbohrung und die Gasbohrung gewährleistet wird.

In der Zeichnung ist ein Beispiel der Erfindung dargestellt. Es zeigen:
- Fig. 1: eine Gasdüse in einer Gasbohrung eines Werkstückes im Schnitt
- Fig. 2: einen Schnitt durch die Gasdüse entsprechend der Linie II-II in Fig. 1
- Fig. 3: eine Draufsicht auf die Unterseite der Gasdüse gemäß dem Pfeil III in Fig. 1
- Fig. 4: eine Draufsicht auf die untere Stirnseite der Gasdüse mit zur Fig. 3 unterschiedlichen Passform.

Die Gasdüse 1 besteht aus einem zylindrischen Grundkörper mit einer unteren Stirnfläche 2, die eine Passform 5 bzw. 5.1 entsprechend den Figuren 3 und 4 besitzt. Diese Passformen 5 bzw. 5.1 der Gasdüse 1 sind in entsprechende Ausnehmungen des Werkstückes 9 eingesetzt und erlauben das Einsetzen einer Gasdüse 1 immer nur in die für sie vorgesehene Ausnehmung. Außerdem wird dadurch stets Achsgleichheit zwischen den Düsenbohrungen 13 und der Gasbohrung 10 erzielt.

Die obere Stirnseite 4 der Gasdüse 1 weist einen Zapfen 3 mit einem Außengewinde 6 und mit einer Werkzeugeingriffseinrichtung 11 für die Drehmitnahme der Gasdüse 1 auf. Das Außengewinde 6 dient zur Aufnahme eines aufschraubbaren Demontagewerkzeuges 14 in Form einer Hohlmutter mit einem Innengewinde 15. Die Demontage der Gasdüse 1 erfolgt demzufolge durch Aufschrauben des Werkzeuges 14 und Herausziehen der Gasdüse 1 aus der Düsenbohrung 13, nachdem das Montagewerkzeug 12 entfernt wurde. Das Montagewerkzeug 12 besitzt ein Außengewinde 8 und ist in das Innengewinde 7 der Düsenbohrung 13 einschraubbar. Dabei steht das Montagewerkzeug 12 mit seiner axialen Stirnseite auf der Schulter 16 der Gasdüse 1 um den Zapfen 3 an. Dies bedeutet, daß die Gasdüse 1 mit dem Montagewerkzeug 12 fest in die untere Paßform 5 oder 5.1 anpreßbar ist, so daß eine einwandfreie Durchlaßöffnung in der Gasdüse 1 mit der Gasbohrung 10 erfolgt. Die Schraubverbindung zwischen dem Montagewerkzeug 12 und dem Werkstück 9 gewährleistet einen guten und bleibenden Sitz der Gasdüse 1 auch bei Betriebsbelastungen.

Die in Fig. 1 dargestellte Düse 1 zeigt eine geradlinige innere Düsendurchlaßbohrung 17, die an ihren gegenüberliegenden Enden mit einer Gasentnahmebohrung 10 des Werkstückes 9 in Verbindung steht. Das Werkstück 9 ist in dem dargestellten Beispiel ein Waffenrohr.

Wie Fig. 2 zeigt, sind in dem dargestellten Beispiel auf einer Querschnittsfläche insgesamt drei Gasdüsen 1 in einem Winkel von jeweils 120° zueinander angeordnet. Selbstverständlich sind auch andere Anordnungen und andere Mengen von Gasdüsen in einer Querschnittsebene möglich.

Die Passformen 5 bzw. 5.1 nach den Figuren 3 und 4 können unterschiedlich gebildet sind. Um eine einwandfreie Zuordnung der Gasdüse über diese Passformen 5 bzw. 5.1 zu erzielen, sind die einstückig mit der Gasdüse 1 gebildeten Passformen 5 bzw. 5.1 in einer von der symmetrischen Form abweichenden Gestaltung ausgeführt.

## Patentansprüche

1. Gasdüse (1) für Gasbohrungen (10) in Werkstücken, insbesondere für den Einsatz von Gasentnahmebohrungen von Waffenrohren, mit einer Einrichtung zur Montage und zur Demontage in/aus solchen Gasbohrungen (10),
dadurch gekennzeichnet,
daß die Gasdüse (1) mit einem zentral vorstehenden Zapfen (3) mit einem Außengewinde (6) versehen ist, auf der ein Demontagewerkzeug in Form einer Hohlmutter (14) mit ihrem Innengewinde (15) aufschraubbar ist, und daß ein Montagewerkzeug (12) mit einer Innenbohrung und einem Außengewinde (8) vorgesehen ist, welches mit einem Innengewinde (7) der Düsenbohrung (13) im Eingriff steht und axial gegen die Schulter (16) der Gasdüse (1) wirkt.

2. Gasdüse nach Anspruch 1,
dadurch gekennzeichnet,
daß die untere, dem Zapfen (3) der Gasdüse (1) entgegengesetzte Stirnfläche (2) eine Passform (5, 5.1) besitzt.

3. Gasdüse nach Anspruch 1,
dadurch gekennzeichnet,
daß der Zapfen (3) der Gasdüse (1) an seiner äußeren Stirnfläche (4) eine Werkzeugeingriffseinrichtung (11) für die Drehmitnahme aufweist.

4. Gasdüse nach den Ansprüchen 1 und 2,
dadurch gekennzeichnet,
daß die Passform (5, 5.1) einstückig mit der Gasdüse (1) gebildet ist und eine von der symmetrischen Form abweichende Gestaltung besitzt dergestalt, daß beim Einbau der Gasdüse (1) Achsgleichheit zwischen Düsenbohrung (13) und Gasbohrung (10) entsteht.

5. Gasdüse nach den Ansprüchen 1 bis 4,
dadurch gekennzeichnet,
daß eine wahlweise geradlinige, gebogene oder abgewinkelte Düsenbohrung (13) vorgesehen ist.

## Claims

1. Gas nozzle (1) for gas bores (10) in workpieces, in particular for using gas removal bores of weapon barrels, having a device for assembly and for disassembly in/from such gas bores (10), characterized in that the gas nozzle (1) is provided with a centrally projecting pin (3) having an external thread (6) on which a disassembly tool in the form of a hollow nut (14) can be screwed by means of its internal thread (15), and in that an assembly tool (12) is provided with an internal bore and an external thread (8) which engages with an internal thread (7) of the nozzle bore (13) and acts in axial opposition to the shoulder (16) of the gas nozzle (1).

2. Gas nozzle according to Claim 1, characterized in that the lower end face (2) opposite the pin (3) of the gas nozzle (1) has a shape for fitting (5, 5.1).

3. Gas nozzle according to Claim 1, characterized in that the pin (3) of the gas nozzle (1) has a tool engaging device (11) on its outer end face (4) for rotary entrainment.

4. Gas nozzle according to Claims 1 and 2, characterized in that the shape for fitting (5, 5.1) is formed in one piece with the gas nozzle (1) and has a form which differs from the symmetrical shape in such a way that when the gas nozzle (1) is installed axial alignment between the nozzle bore (13) and the gas bore (10) is produced.

5. Gas nozzle according to Claims 1 to 4, characterized in that a nozzle bore (13) which is optionally rectilinear, curved or angled is provided.

## Revendications

1. Buse à gaz (1), pour perçages à gaz (10) dans des pièces à usiner, en particulier pour utilisation de perçages de prélèvement de gaz de tubes d'armes, avec un dispositif de montage et de démontage dans/hors de tels perçages de gaz (10), caractérisée en ce que la buse à gaz (1) est pourvue d'un tourillon (3) faisant saillie centralement, avec un filetage (6), sur lequel peut être vissé un outil de démontage se présentant sous la forme d'un écrou creux (14) avec son taraudage (15), et en ce qu'est prévu un outil de montage (12), avec un perçage intérieur et un filetage (8), mis en contact avec un taraudage (7) appartenant au perçage de buse (13) et agissant axialement contre l'épaulement (16) de la buse à gaz (1).

2. Buse à gaz selon la revendication 1, caractérisée en ce que la face frontale inférieure (2), opposée au tourillon (3) de la buse à gaz (1), présente une forme d'adaptation (5,5.1).

3. Buse à gaz selon la revendication 1, caractérisée en ce que le tourillon (3) du boîtier (1) présente sur sa face frontale extérieure (4) un dispositif d'engagement d'outil (11), en vue de l'entraînement en rotation.

4. Buse à gaz selon l'une des revendications 1 et 2, caractérisée en ce que la forme d'adaptation (5,5.1) est réalisée d'un seul tenant avec la buse à gaz (1) et présente une configuration s'écartant de la forme symétrique, de manière que lors du montage de la buse à gaz (1), il y ait concentricité entre l'alésage de buse (13) et le perçage de gaz (10).

5. Buse à gaz selon l'une des revendications 1 à 4, caractérisée en ce qu'est prévu un perçage de buse (13) au choix rectiligne, incurvé ou présentant des points d'inflexion.
